# EUROPÄISCHE PATENTSCHRIFT

(11) **EP 0 949 401 B1**
(45) Veröffentlichungstag und Bekanntmachung des Hinweises auf die Patenterteilung: **04.07.2001**
(21) Anmeldenummer: 98250116.5
(22) Anmeldetag: 01.04.1998
(51) Int. Cl.: E06B 9/24, E06B 3/66

(54) **Blendschutzvorrichtung mit phototropem Material**
Anti-glare device with phototropic material
Dispositif pare-soleil avec matériau phototrope

(43) Veröffentlichungstag der Anmeldung: 13.10.1999
(73) Patentinhaber: Kaestner, Peter Felix, 22145 Hamburg (DE)
(72) Erfinder: Kaestner, Peter Felix, 22145 Hamburg (DE)
(74) Vertreter: Patentanwälte Wenzel & Kalkoff

(56) Entgegenhaltungen:
- DE-A- 2 351 089
- DE-A- 3 125 085
- DE-A- 3 514 656
- US-A- 3 406 085

## Beschreibung

Die Erfindung bezieht sich auf eine Blendschutzvorrichtung zur raumseitigen Anbringung an Lichtöffnungen umfassend transparente Abdeckmittel zum mindestens teilweisen Abdecken der Lichtöffnungen, wobei das oder jedes Abdeckmittel mit einem phototropen Material versehen ist, sowie Haltemittel zum Halten bzw. Tragen der Abdeckmittel im Bereich der Lichtöffnungen.

Bekannt sind Blendschutzvorrichtungen in vielerlei Formen wie Rollos, Jalousien, Vertikal-Lamellen-Vorhängen oder auch Vorhängen an sich. Diese Blendschutzvorrichtungen entfalten ihre Blendschutzwirkung durch das mindestens teilweise Abdecken der Lichtöffnungen. Dabei kommen verschiedene lichtundurchlässige als auch lichtdurchlässige bzw. -scheinende Materialien wie Kunststoffe, Bleche, Vorhang- und Plisseestoffe, beschichtete Glasfasergewebe, papier- bzw. pergamentähnliche Materialien, bis hin zu Bastgeweben und Holz zum Einsatz. Allen diesen Materialien ist gemeinsam, daß sie einen in Abhängigkeit von der Lichtintensität im wesentlichen unveränderlichen Transmissionsgrad für Licht aufweisen. Um eine hohe Blendschutzwirkung zu erreichen, muß dieser möglichst gering gewählt werden. Folglich können keine an sich völlig transparenten Materialien Verwendung finden.

Nachteilig bei den bekannten Blendschutzvorrichtungen mit transluzenten Abdeckmitteln ist der im wesentlichen statische Transmissionsgrad der verwendeten Materialien, und eine Regulierung der Beleuchtungsstärke in den Räumen kann deshalb praktisch ausschließlich über ein Verändern der Größe der abgedeckten Fläche der Lichtöffnung erreicht werden. Der Sichtkontakt nach außen bleibt nur innerhalb der unabgedeckten Flächen bestehen und konzentriert sich auf diese Bereiche, die zum Erreichen der angestrebten Blendschutzwirkung mit steigender Lichtintensität zwangsläufig immer kleiner werdende Flächen darstellen. Bei vollständiger Abdeckung der Lichtöffnung kann zwar immer noch diffuses Tageslicht in den Raum eintreten, die Sichtverbindung nach außen hin geht aber in der Regel ganz verloren.

Üblicherweise und sogar nach gesetzlichen Vorschriften - mechanische - verstellbare Jalousien und Vertikal-Lamellen-Vorhänge tragen diesen Problemen insofern Rechnung, daß die unabgedeckten Flächen, d.h. die Flächen zwischen den Lamellenelementen, im wesentlichen gleichmäßig über den gesamten Bereich der Lichtöffnung angeordnet sind. Die Größe der abgedeckten Fläche wird durch Schrägstellen der Lamellen variiert, wobei eine Einstellung für eine effektive Blendschutzwirkung bei hellem Tageslicht oder Sonnenlichteinfall, wenn überhaupt, nur noch schmale Streifen als unabgedeckte Flächen zuläßt. Nur bei nicht zu hohen Lichtintensitäten und keinem direkten Sonnenlichteinfall kann folglich eine teilweise Sichtverbindung nach außen hin beibehalten werden, die aber trotzdem stark eingeschränkt ist.

Inzwischen fordert die Standardisierung der Beleuchtungsintensität für Arbeitsplätze mit Bildschirmgeräten - in Deutschland beispielsweise durch DIN-Norm 5035 T7 sowie im EU-Bereich durch die VO 270/90 EU geregelt - einerseits sehr geringe Leuchtdichten zur Begrenzung der Reflexblendung auf dem Bildschirm und andererseits bei Abschirm- und Blendschutzmaßnahmen die Beibehaltung der Sichtverbindung nach außen. Diese gegensätzlichen Forderungen sind mit herkömmlichen Blendschutzvorrichtungen nicht erfüllbar.

So ist aus der DE 3514656 eine Blendschutzvorrichtung der gattungsgemäßen Art bekannt. Zwar gewährleistet die offenbarte Vorrichtung einerseits einen Blendschutz gegen einfallendes Licht und andererseits eine Sichtverbindung nach außen. Es besteht jedoch der Nachteil, daß eine Verstellung der Abdeckmittel, insbesondere zur individuellen Regelung des Außenlichtanteils und der Einstellung der Lichtrichtung, nicht möglich ist, da die Vorrichtung als außen am Fenster anzubringender, aufrollbarer und damit lediglich verschiebbarer Rolladen ausgebildet ist.

Der Erfindung liegt deshalb die Aufgabe zugrunde, eine Blendschutzvorrichtung zu schaffen, die alle gesetzlichen Vorschriften für Blendschutzvorrichtungen gleichzeitig erfüllt, nämlich Blendschutz, permanente Sichtverbindung nach außen und eine Verstellbarkeit der Vorrichtung.

Diese Aufgabe wird erfindungsgemäß in Verbindung mit den Merkmalen der Blendschutzvorrichtung der eingangs genannten Art dadurch erreicht, daß die Abdeckmittel als Lamellen-Abdeckung und mit Einrichtungen zur individuellen Regelung des Außenlichtanteils und Einstellung der Lichtrichtung aus einer Ebene heraus über die gesamte Fläche der Lichtöffnungen in eine Schrägstellung verstellbar ausgebildet ist.

Durch die Ausführungsform der erfindungsgemäßen Blendschutzvorrichtung mit einer Lamellen-Abdeckung ist es möglich, daß der Sichtkontakt nach außen unabhängig von der Neigung der Lamellen erhalten bleibt. Wie bei herkömmlichen Jalousien bzw. Vertikal-Lamellen-Vorhängen wird der Außenlichtanteil der Beleuchtungsstärke im Raum bzw. ein Blendschutz durch Schrägstellen der Lamellen geregelt/erreicht. In Abhängigkeit von der Lichtintensität erfolgt auch ein Eindunkeln oder Aufhellen der Materialien, womit eine Veränderung der Transmission bzw. Absorption einhergeht. Die transparenten Eigenschaften von phototropen Materialien ähneln denen von Glas, so daß durch die Abdeckmittel hindurch die Sichtverbindung nach außen erhalten bleibt. Es werden somit ein- und/oder verstellbare Blendschutzmittel neuer Qualität geschaffen. Eine Lichtdämpfung erfolgt hier folglich sowohl durch die manuelle Schrägstellung der Lamellen der Blendschutzvorrichtung als auch durch das Eindunkeln bzw. Aufhellen des phototropen Materials der Lamellen. Damit wird es möglich, alle Anforderungen der oben erwähnten Standardisierung wie der DIN-Norm 5035 T7 und die VO 270/90 EU gleichzeitig zu erfüllen.

In einer bevorzugten Ausführungsform ist das phototrope Material als auf den Abdeckmitteln anbringbare Folie ausgebildet. Durch die Verwendung von phototropen Folien zusammen mit transluzenten bzw. transparenten Abdeckmitteln kann auf einfache Weise eine phototrope Blendschutzvorrichtung verwirklicht werden. Zweckmäßigerweise wird dabei die Transluzenz der Abdeckmittel im Gegensatz zu Abdeckmitteln des Standes der Technik erheblich höher sein können, da die Blendschutzwirkung im wesentlichen durch die phototropen Folien erzielt wird und der Sichtkontakt nach außen durch die Abdeckmittel hindurch gerade erhalten bleiben soll. Je nach Wahl des für das Abdeckmittel verwendeten Materials erhält man so eine Grundabsorption des Lichtes, der die Absorption des phototropen Materials überlagert wird. Damit läßt sich in einem gewissen Maß die minimale und maximale Absorption bzw. Transmission der Blendschutzvorrichtung einstellen. Die Art der Sichtverbindung nach außen wird dabei im wesentlichen durch die optischen Eigenschaften des für die Abdeckmittel verwendeten Materials bestimmt.

Bei einer vorteilhaften Weiterbildung sind die Abdeckmittel selbst aus phototropem Material ausgebildet. Dadurch sind insbesondere Oberflächengestaltungen wie z.B. Rasterungen und Abstufungen, aber auch spezielle Formgebungen der Abdeckelemente, die nicht ohne weiteres mit einer Folie überzogen werden könnten, realisierbar. Weiterhin ist die Absorption unter anderem eine Funktion der Schichtdicke des phototropen Materials, durch das das Licht hindurchtritt, wobei mit zunehmender Materialdicke eine zunehmende Absorption stattfindet. Der gewünschte Regelbereich für die Beleuchtungsstärke in den Räumen läßt sich durch die Materialeigenschaft des phototropen Materials, d.h. des Hell-/Dunkelregelbereiches und die verwendete Materialstärke, einstellen. Die Verwendung von massivem phototropem Material für die Abdeckmittel führt zu robusteren Blendschutzvorrichtungen, da dort der phototrope Effekt nicht auf die Oberfläche beschränkt ist und somit Umwelteinflüsse und mechanische Abnutzung bzw. Verschleiß, die naturgemäß auf die Oberfläche einwirken, nur geringen Einfluß auf die Eigenschaften der Blendschutzvorrichtung haben.

Nach einer anderen bevorzugten Weiterbildung der Erfindung können die Abdeckmittel aus einem Gewebe aus Glas-, Acryl- oder Kunststoffasern mit eingelagertem oder auf die Oberfläche aufgebrachtem phototropem Material ausgebildet sein. Hierbei werden die Vorteile des phototropen Materials mit denen des Gewebes kombiniert. Man erhält flexibles phototropes Material, das insbesondere auch rollbar ist und verglichen mit phototropen Folien eine höhere Dicke aufweisen kann. Je nach Faserstärke und Gewebeart können dabei Materialeigenschaften wie Festigkeit, Biegsamkeit/Beweglichkeit sowie eine unter Umständen gewünschte Steifheit beeinflußt werden.

Eine besonders zweckmäßige und vorteilhafte Ausführungsform der Erfindung wird anhand der folgenden Beschreibung des in den schematischen Zeichnungen dargestellten Ausführungsbeispiels näher beschrieben. Es zeigt
- Fig. 1: die erfindungsgemäße Blendschutzvorrichtung als Vertikal-Lamellen-Vorhang.

Fig. 1 zeigt eine bevorzugte Ausführungsform 16 der Erfindung, bei der die phototropen Blendschutzmittel als Vertikal-Lamellen 11 ausgeführt sind. Diese sind in einer Führungsschiene 10 verschiebbar und schwenkbar angeordnet. Mittels einer im Inneren der Führungsschiene 10 angeordneten Verschiebeeinrichtung 12 können die Vertikal-Lamellen 11 entlang der Führungsschiene 10 verschoben und im wesentlichen gleichmäßig über die Länge der Führungsschiene 10 verteilt angeordnet werden. Die Verschiebeeinrichtung 12, die z.B. durch ein Seilzugsystem verwirklicht werden kann, wird durch ein Zugseil 13 betätigt. Innerhalb der Führungsschiene 10 ist weiterhin eine Schwenkeinrichtung 14 angeordnet, mit der die Vertikal-Lamellen 11 geschwenkt bzw. verdreht werden können. Die Schwenkeinrichtung 14 wird über die Zugkette 15 betätigt. Aufbau und Funktion von Vertikal-Lamellen-Vorhängen sind grundsätzlich bekannt, so daß es hierfür keiner weiteren Ausführungen bedarf. Die Vertikal-Lamellen 11 sind aus phototropem / -chromem Material. Dabei können verschiedene Materialien wie Folienlaminate oder Gewebe eingesetzt werden. Das Gewebe selbst kann aus Glas-, Acryl- oder Kunststoffasern mit eingelagerten oder auf der Oberfläche aufgebrachten phototropen Substanzen hergestellt sein. Dadurch erreicht man, daß sich die Lamellen in Abhängigkeit von der Lichtintensität verfärben, d.h. bei zunehmender Lichtintensität verdunkeln und bei abnehmender Lichtintensität aufhellen. So erreicht man eine variable Lichtabsorption und eine automatische Regelung der Beleuchtungsstärke in den Räumen in Abhängigkeit von der Lichtintensität. Vorteilhaft ist, daß die Regelung des Außenanteils der Beleuchtungsstärke in dem Raum durch zwei Verfahren erfolgt; zum einen durch das manuelle Verdrehen/Schrägstellen der Vertikal-Lamellen, d.h. durch ein Verändern der Abdeckfläche der Lichtöffnung, und zum anderen zusätzlich infolge der variablen Lichtdämpfung durch das phototrope Material.

Der Gegenstand der Erfindung ist nicht auf die obige Ausführungsform begrenzt. Herkömmliche Jalousien, die jedoch phototrope Horizontal-Lamellen aufweisen, stellen eine weitere erfindungsgemäße Ausführungsform dar, die aber aufgrund der Ähnlichkeit in der Gebrauchsfunktion und der Wirkungsweise zu den erfindungsgemäßen Vertikal-Lamellen-Vorhängen nicht in Detail beschrieben werden braucht. Auch phototrope Blendschutzvorhänge, z.B. auf der Basis von Glasfasergeweben, fallen unter den Schutzgedanken der Erfindung.

Dieses gilt übrigens auch im Hinblick auf den sich nach den bisherigen Erkenntnissen und Absichten für den Erfindungsgedanken abzeichnenden Haupteinsatzbereich, wonach die Blendschutzmittel im Inneren von Büro-, Wohnräumen oder sonstigen abgeschlossenen Aufenthaltsstätten angeordnet sein sollen. Es versteht sich jedoch für den Fachmann auf dem einschlägigem Fachgebiet, also der Blendschutztechnik, daß die erfindungsgemäßen Blendschutzvorrichtungen auch an den Außenseiten der Lichtöffnungen vorgesehen werden können. Natürlich müssen dann besondere Umstände, die sich z.B. durch den Witterungseinfluß ergeben könnten, berücksichtigt werden. Die daraus resultierenden Anforderungen sind aber von herkömmlichen Blendschutzvorrichtungen her bekannt. Aufgrund der im wesentlichen transparenten Blendschutzmittel sind allerdings z.B. der Reinigung wie auch der Schallentwicklung infolge Windangriffs oder ähnlichen Aspekten mehr Bedeutung zuzumessen als bei relativ geschütztem Einsatz im Inneren von Gebäuden.

## Patentansprüche

1. Blendschutzvorrichtung zur raumseitigen Anbringung an Lichtöffnungen, umfassend transparente Abdeckmittel (11) zum mindestens teilweisen Abdecken der Lichtöffnungen, wobei das oder jedes Abdeckmittel (11) mit einem phototropen Material versehen ist, sowie Haltemittel (10) zum Halten bzw. Tragen der Abdeckmittel (11) im Bereich der Lichtöffnungen, **dadurch gekennzeichnet**, daß die Abdeckmittei (11) als Lamellen-Abdeckung und mit Einrichtungen zur individuellen Regelung des Außenlichtanteils und Einstellung der Lichtrichtung aus einer Ebene heraus über die gesamte Fläche der Lichtöffnungen in eine Schrägstellung verstellbar ausgebildet sind.

2. Blendschutzvorrichtung nach Anspruch 1, **dadurch gekennzeichnet**, daß das phototrope Material als auf den Abdeckmitteln (11) anbringbare Folie ausgebildet ist.

3. Blendschutzvorrichtung nach Anspruch 1 oder 2, **dadurch gekennzeichnet,** daß die Abdeckmittel (11) selbst aus phototropem Material ausgebildet sind.

4. Blendschutzvorrichtung nach einem der Ansprüche 1 bis 3, **dadurch gekennzeichnet,** daß die Abdeckmittel (11) aus einem Gewebe aus Glas-, Acryl- oder Kunststoffasern mit eingelagertem oder auf die Oberfläche aufgebrachtem phototropem Material ausgebildet sind.

5. Blendschutzvorrichtung nach einem der Ansprüche 1 bis 4, **dadurch gekennzeichnet,** daß die Abdeckmittel (11) als Vertikal-Lamellen-Vorhang (16) ausgebildet sind.

6. Blendschutzvorrichtung nach einem der Ansprüche 1 bis 4, **dadurch gekennzeichnet,** daß die Abdeckmittel (11) als Jalousie ausgebildet sind.

7. Blendschutzvorrichtung nach einem der Ansprüche 1 bis 6, **dadurch gekennzeichnet,** daß die Abdeckmittel (11) mit einer reflexmindemden Schicht versehen sind.

## Claims

1. Anti-glare device for mounting on light openings on the room side, including transparent cover means (11) for at least partially covering the light openings, wherein the or each cover means (11) is provided with a phototropic material, as well as holding means (10) for holding or carrying the cover means (11) in the region of the light openings, characterised in that the cover means (11) are constructed as a lamella cover and displaceable by means for individual regulation of the proportion of external light and adjustment of the light direction out of a plane over the whole area of the light openings into an oblique position.

2. Anti-glare device according to claim 1, characterised in that the phototropic material is constructed as a film which can be applied to the cover means (11).

3. Anti-glare device according to claim 1 or 2, characterised in that the cover means (11) themselves are constructed from phototropic material.

4. Anti-glare device according to any of claims 1 to 3, characterised in that the cover means (11) are constructed from a woven tissue of glass, acrylic or plastic fibres with phototropic material embedded or applied to the surface.

5. Anti-glare device according to any of claims 1 to 4, characterised in that the cover means (11) are constructed as a vertical-lamella curtain (16).

6. Anti-glare device according to any of claims 1 to 4, characterised in that the cover means (11) are constructed as a Venetian blind.

7. Anti-glare device according to any of claims 1 to 6, characterised in that the cover means (11) are provided with a reflection-reducing layer.

## Revendications

1. Dispositif anti-éblouissement pour mise en place, côté local, contre des ouvertures d'éclairement, comprenant un moyen de couverture transparent (11), pour recouvrir au moins partiellement les ouvertures d'éclairement, où le ou chaque moyen de couverture (11) est pourvu d'un matériau phototrope, ainsi que des moyens de maintien (10), destinés à maintenir ou porter les moyens de couverture (11) dans la zone des ouvertures d'éclairement, caractérisé en ce que les moyens de couverture (11) sont configurés de façon à pouvoir prendre une position inclinée, sous forme d'une couverture en lamelles, et avec des dispositifs permettant le réglage individuel de la proportion de lumière extérieure et l'ajustement de la direction de la lumière à partir d'un plan, sur toute la surface des ouvertures d'éclairement.

2. Dispositif anti-éblouissement selon la revendication 1, caractérisé en ce que le matériau phototrope est réalisé sous forme d'une feuille pouvant être appliquée sur les moyens de couverture (11).

3. Dispositif anti-éblouissement selon la revendication 1 ou 2, caractérisé en ce que les moyens de couverture (11) sont eux-mêmes réalisés en un matériau phototrope.

4. Dispositif anti-éblouissement selon l'une des revendications 1 à 3, caractérisé en ce que les moyens de couverture (11) sont réalisés en un tissu de fibres de verre, acryliques ou plastiques, comportant un matériau phototrope, inséré ou appliqué sur la surface.

5. Dispositif anti-éblouissement selon l'une des revendications 1 à 4, caractérisé en ce que les moyens de couverture (11) sont réalisés sous forme d'un rideau (16) à lamelles verticales.

6. Dispositif anti-éblouissement selon l'une des revendications 1 à 4, caractérisé en ce que les moyens de couverture (11) sont réalisés sous forme d'une jalousie.

7. Dispositif anti-éblouissement selon l'une des revendications 1 à 6, caractérisé en ce que les moyens de couverture (11) sont pourvus d'une couche diminuant la réflexion.
